# EUROPÄISCHE PATENTSCHRIFT

(11) **EP 0 023 490 B1**
(45) Veröffentlichungstag und Bekanntmachung des Hinweises auf die Patenterteilung: **20.07.1983**
(21) Anmeldenummer: 79901536.7
(22) Anmeldetag: 15.11.1979
(51) Int. Cl.: G04C 3/14

(54) **ZEITHALTENDES GERÄT,INSBESONDERE QUARTZGESTEUERTE UHR**
TIME-KEEPER IN PARTICULAR QUARTZ CONTROLLED CLOCK
GARDE-TEMPS,EN PARTICULIER HORLOGE PILOTEE A QUARTZ

(30) Priorität: 20.11.1978 DE 2850357; 20.11.1978 DE 2850325; 20.11.1978 DE 2850295
(43) Veröffentlichungstag der Anmeldung: 11.02.1981
(73) Patentinhaber: Braun Aktiengesellschaft, Frankfurt am Main (DE)
(72) Erfinder: SCHÄFER, Horst, 6382 Friedrichsdorf 2 (DE); BUSCH, Peter, 2063 Fenin/NE (CH)
(74) Vertreter: Einsele, Rolf
(86) Internationale Anmeldenummer: DE7900137
(87) Internationale Veröffentlichungsnummer: WO8001113

## Beschreibung

Die Erfindung betrifft ein zeithaltendes Gerät, insbesondere eine quarzgesteuerte Uhr, mit einem elektronisch gesteuerten Motor mit einer Arbeitswicklung zum Antrieb eines Anzeigesystems und einer Steuerwicklung, die der Motorendrehzahl proportionale Impulse an den Setz-Eingang einer bistabilen Kippstufe abgibt, an deren Rücksetz-Eingang die von einem ersten Frequenzteiler herabgeteilten und der Frequenz der Motorimpulse entsprechenden Impulse des Oszillators gelegt sind, wobei nur eine Drehzahl des elektronisch gesteuerten Motors oberhalb der Nenndrehzahl steuerbar ist und die bistabile Kippstufe ausgangsseitig mit einem Eingang eines Gatters verbunden ist, dessen anderer Eingang an den Ausgang eines dem ersten Frequenzteiler nachgeschalteten zweiten Frequenzteiler angeschlossen ist und dessen Ausgang über einen Ausgangsverstärker die Arbeitswicklung des Motors ansteuert.

Es sind bereits zahlreiche elektronische Uhren vorgeschlagen worden, die einen Schwingquartz als Zeitnormal aufweisen. Bei diesen elektronischen Uhren können zwei Hauptgruppen unterschieden werden: die Uhren mit digitaler Zeitanzeige und Uhren mit analoger Zeitanzeige.

Werden bei einer Uhr mit analoger Zeitanzeige die Zeitanzeigeelemente direkt mit den Impulsen eines Frequenzteilers angesteuert, der die Frequenz des Schwingquartzes herunterteilt, so ist in der Regel zur Gewährleistung der Fortschaltsicherheit eine relativ grosse Leistungsaufnahme erforderlich, die nur herabgesetzt werden kann, wenn eine grössere Störempfindlichkeit zugelassen wird.

Weiterhin ist bei bekannten Systemen, die mit direkt gesteuerten Schrittschaltmotoren, direkt synchronisierten Schwingungssystemen und Motoren arbeiten eine Anordnung notwendig, die schon innerhalb einer einzigen Schaltperiode eventuelle Fehler rückgängig machen muss. Bei solchen Systemen kann die Stossempfindlichkeit zu einer bleibenden Standabweichung führen.

Um diese Nachteile weitgehend zu beseitigen, mussten aufwendige Sonderkonstruktionen für das Anzeige- und Fortschaltsystem vorgesehen werden, zum Beispiel Schwingungssysteme mit hohem Energieinhalt, d.h. mit grosser Amplitude und hoher Frequenz.

Aus der US-A-4 007 408 ist eine Anordnung zur Synchronisierung der Drehzahl bzw. Frequenz eines Motors mit einer vorzugsweise von einem Quarzoszillator abgegebenen Frequenz bekannt. Diese bekannte Anordnung enthält einen Motorschaltkreis, der an den Motor die für seinen Betrieb erforderliche Energie und an den Regelschaltkreis eine seiner Drehzahl proportionale Frequenz abgibt. Sowohl die von dem Referenz-Quarzoszillator als auch die von dem Motorschattkreis abgegebene und der Motordrehzahl proportionale Frequenz werden an einen bistabilen Phasenkomparator weitergeleitet, der auf den Motorschaltkreis in der Weise einwirkt, dass Energie- bzw. Antriebsimpulse an den Motor abgegeben werden, wenn die der Motordrehzahl proportionalen Frequenzimpulse den von dem Referenz-Quarzoszillator abgegebenen Impulsen nacheilen. Eilen dagegen die der Motordrehzahl proportionalen Frequenzimpulse den von dem Referenz-Quarzoszillator abgegebenen Impulsen voraus, so wird die Energiezufuhr zum Motor unterbrochen. Bei dieser bekannten Anordnung werden sowohl die von dem Referenz-Quarzoszillator abgegebenen Impulse als auch die der Motorfrequenz proportionalen Impulse über Frequenzteilerketten heruntergeteilt. Mit der bekannten Anordnung wird erreicht, dass die von der dem Referenz-Quarzoszillator nachgeschalteten Teilerkette und damit der Sollfrequenz proportionalen Impulse gleich und in Phase mit den von der dem Motorschaltkreis nachgeschalteten Frequenzteilerkette abgegebenen und damit der Motorfrequenz proportionalen Impulse sind.

Da die an den Motor abgegebenen Antriebsimpulse im allgemeinen steile Ein- und Ausschaltflanken aufweisen, werden demzufolge auch an den Motorschaltkreis steile Nadelimpulse abgegeben, die am Steuereingang der Steuer- und Regelanordnung unerwünscht sind bzw. die Logik einer integrierten Schaltung stören können. Da der Steuereingang für die Steuer- und Regelanordnung im allgemeinen mit einem Triggerlevel versehen ist, der unterhalb des Levels der Störimpulse liegt, zählt die nachgeschaltete Logik mehr Impulse als tatsächlich an dem Motorschaltkreis entsprechend der Motorendrehzahl anliegen.

Um diesen Störeinfluss zu verhindern, wird parallel zur Mess- bzw. Steuerwicklung des Motors ein Kondensator geschaltet, der die induzierten Nadelimpulse kurzschliesst. Messungen haben jedoch ergeben, dass die Eliminierung dieser Nadelimpulse nur begrenzt möglich ist oder nur mit einem erheblichen Aufwand an beispielsweise RC-Gliedern. Diese schaltungstechnische Massnahme ist jedoch aufwendig und hat zudem den Nachteil, dass ein erheblicher Spannungsabfall entsteht und somit am Steuereingang eine nicht ausreichende Spannung zur Verfügung steht.

Höhere Windungszahlen für die Steuer- bzw. Messwicklung des Motors sind hier nur eine begrenzte Möglichkeit. Nachteile sind das Volumen, die Kosten und der Wirkungsgrad der Steuerwicklung.

Aufgabe der vorliegenden Erfindung ist es, vom Eingang einer zur Ansteuerung eines elektronisch gesteuerten Motors der eingangs genannten Art dienenden logischen Schaltung Störimpulse, die zu einer fehlerhaften Ansteuerung führen, mit geringem Aufwand ohne Herabsetzung der Eingangsspannung der logischen Schaltung und ohne eine Veränderung der Steuerwicklung fernzuhalten.

Diese Aufgabe wird erfindungsgemäss dadurch gelöst, dass ein als Eingangsschwellenwertschalter dienender erster Inverter an die Steuerwicklung des elektronisch gesteuerten Motors angeschlossen ist, der aus dem von der Steuerwicklung des elektronisch gesteuerten Motors abgegebenen Wechselspannungssignal ein Rechtecksignal erzeugt und dass dem ersten Inverter ein digitales Filter mit nachfolgendem Impulsformer zur Erzeugung eines schmalen Impulses aus der abfallenden Flanke des Rechtecksignals vorgesehen ist, das Störimpulse einstellbarer Impulsbreite nicht weiterschaltet und dessen Triggerfrequenz von dem dem Oszillator nachgeschalteten ersten Frequenzteiler abgegriffen wird. Mit der erfindungsgemässen Lösung wird erreicht, dass vom Eingang einer zur Ansteuerung eines elektronisch gesteuerten Motors dienenden logischen Schaltung Störimpulse, die zu einer fehlerhaften Ansteuerung führen können, mit geringem Aufwand und ohne Herabsetzung der Eingangsspannung der logischen Schaltung und ohne eine Veränderung der Steuerwicklung fernzuhalten. Störimpulse am Eingang der Steuerschaltung, die eine gewisse einstellbare Impulsbreite unterschreiten, werden demzufolge nicht weitergeschaltet und können demnach die Logik der integrierten Steuerschaltung nicht weiter stören.

Vorteilhafte Ausgestaltungen der erfindungsgemässen Lösung sind den kennzeichnenden Merkmalen der Patentansprüche 2 und 3 zu entnehmen. Anhand eines in der Zeichnung dargestellten Ausführungsbeispiels soll der der Erfindung zugrundeliegende Gedanke näher erläutert werden. Es zeigen:
Fig. 1 das Blockschaltbild des Antriebs einer quarzgesteuerten Analoguhr und
Fig. 2 ein detailliertes Schaltbild des Blockschaltbilds gemäss Fig. 1.

Das in Fig. 1 dargestellte Blockschaltbild des Antriebs einer Analog-Quarzuhr zeigt einen die Frequenz von beispielsweise 4, 19 MHz erzeugenden Oszillator 1, dem ein erster elektronischer Frequenzteiler 6 nachgeschaltet ist. der Ausgang des ersten Frequenzteilers 6 führt über einen zweiten Frequenzteiler 7 und einen Impulsformer 49 als Sollfrequenz auf den Eingang einer bistabilen Kippstufe 50.

Die Istfrequenz wird von der Steuerwicklung des Synchronmotors SM erzeugt, der zum Beispiel mit acht Umdrehungen pro Minute umläuft und ein Zeigergetriebe antreibt sowie über einen Motorimpulsteiler 91 auf einen zweiten Eingang der bistabilen Kippstufe 50 führt, wobei dem Motorimpulsteiler 91 weitere Impulsformer 90 und 53 vor- bzw. nachgeschaltet sind.

Ein weiterer Ausgang des ersten Frequenzteilers 6 ist mit dem Eingang eines dritten Frequenzteilers 59 verbunden, das an einem weiteren Eingang mit den Ausgangsimpulsen der Steuerwicklung über den Impulsformer 90 beaufschlagt ist. Der Ausgang des dritten Frequenzteilers 59 ist über ein Gatter 58 und einen Ausgangsverstärker 88 mit der Antriebswicklung des Synchronmotors SM verbunden, so dass die Motorendrehzahl direkt von den Ausgangsimpulsen des dritten Frequenzteilers 59 abhängt. Die bistabile Kippstufe 50 schaltet nach dem Eingang eines Sollimpulses mit einer Frequenz von beispielsweise 1 Hz, der von dem zweiten Frequenzteiler 7 abgegeben wird, das Gatter 58 zwischen dem dritten Frequenzteiler 59 und dem Ausgangsverstärker 88 auf, wobei der dritte Frequenzteiler 59 bewirkt, dass der Synchronmotor SM auf die maximal eingestellte Drehzahl beschleunigt wird. Liegt nun am zweiten Eingang der bistabilen Kippstufe 50 der von dem Motorimpulsteiler 91 abgegebene Steuerimpuls an, d.h., ist die erforderliche Drehzahlfrequenz von z.B. 16 Hz erreicht, so wird das Gatter 58 zwischen dem dritten Frequenzteiler 59 und dem Ausgangsverstärker 88 gesperrt. Dem Synchronmotor SM wird demzufolge kein Antriebsimpuls zugeführt und die Drehzahl des Motors fällt infolge der Reibung des Zeigergetriebes soweit ab, bis der nächste Sollimpuls die bistabile Kippstufe 50 umschaltet.

Die in Fig. 2 dargestellte detaillierte Schaltung einer Quarz-Analog-Weckuhr weist einen Zeit-Referenz-Kreis auf, der im wesentlichen aus einem Schwingkreis und einem frequenzbestimmten Quarz 1 besteht. Der Schwingkreis enthält einen Inverter 2, der als Verstärker mit unendlich hoher Verstärkung ausgelegt ist, sowie einen Rückkopplungswiderstand 3. An die Anschlüsse des Schwingquarzes 1 einerseits und an Masse andererseits sind zwei Kondensatoren 4, 5 angeschlossen, und zwar ein Trimmkondensator 4, mit dem die exakte Schwingfrequenz eingestellt werden kann, sowie ein Lastkondensator 5, der etwa die gleiche Kapazität hat wie der Trimmkondensator 4 in seiner Mittelstellung.

Der Zeit-Referenz-Kreis liefert eine Frequenz von 4.194.304 Hz, die in den nachgeschalteten Frequenzteilern 6, 7 und 59 heruntergeteilt wird.

In dem ersten Frequenzteil 6 sind zweiundzwanzig Flip-Flops 8 - 20 hintereinander geschaltet, so dass das am Eingang des ersten Frequenzteilers 6 anstehende 4,19 MHz-Signal bis auf eine Frequenz von 512 Hz heruntergeteilt wird.

Der Ausgang der letzten Teilerstufe 20 des ersten Frequenzteilers 6 ist mit dem Eingang der ersten Teilerstufe 21 des zweiten Frequenzteilers 7 und mit der ersten Teilerstufe 21 des zweiten Frequenzteilers 7 und mit der ersten Teilerstufe 60 des dritten Frequenzteilers 59 verbunden.

Am Ausgang der letzten Teilerstufe 29 des zweiten Frequenzteilers 7 steht ein 1 Hz-Signal an, das - da es vom Quarzoszillator 1 abgeleitet ist - den genauen Sekundentakt darstellt. Dieser Sekundentakt oder Sekunden-Sollwert wird über einen Impulsformer49 auf eine als RS-Flip-Flop ausgebildete bistabile Kippstufe 50 gegeben, die an ihrem Ausgang pulsmodulierte Signale abgibt. Dabei werden auf den einen Eingang des im impuisformer49 enthaltenen D-Flip-Flops 51 die von der letzten Teilerstufe 29 des zweiten Frequenzteilers 7 kommenden Sekundenimpulse abgegeben, während auf den anderen Eingang dieses Flip-Flops 51 eine 4096 Hz-Impulsreihe gelangt, die vom Ausgang der Teilerstufe 17 des ersten Frequenzteilers 6 abgezweigt wird.

Das dem D-Flip-Flop 51 des Impulsformers 49 nachgeschaltete NOR-Gatter 52 erhält sowohl die von dem zweiten Frequenzteiler 7 abgegebenen Sekundenimpulse als auch die vom Q-Ausgang des D-Flip-Flops 51 abgegebenen Impulse. Am Ausgang des NOR-Gatters 52 treten Impulse mit einem Impulsabstand von einer Sekunde und einer Impulsbreite von auf.

Diese Impulse repräsentieren die Soll-Frequenz der Uhr.

Auf ähnliche Weise, wie die Soll-Frequenz aufbereitet wurde, wird nun auch die Ist-Frequenz äufbereitet. Hierfür ist ein gesonderter Impulsformer 53 vorgesehen, der aus einem D-Flip-Flop 54 und einem NOR-Gatter 55 besteht. Diesem Impulsformer 53 wird das 1 Hz-Ist-Signal des Uhrenmotors und ein 2048 Hz-Signal vom Ausgang der Frequenzteilerstufe 18 des ersten Frequenzteilers 6 zugeführt. Somit steht am Ausgang des NOR-Gatters 55 eine 1-Sekunden-Ist-Impulsreihe mit einer Impulsbreite von an.

Das RS-Flip-Flop 50, das aus zwei kreuzgekoppelten NOR-Gattern 56, 57 besteht, erhält somit von dem NOR-Gatter 52 des Impulsformers 49 Soll-Impulse, während es von dem NOR-Gatter 55 des Impulsformers 53 Ist-Impulse erhält. Die Abstände der beiden Impulsreihen betragen in beiden Fällen 1 Sekunde, wobei die Impulsbreiten der jeweiligen Impulsreihen um den Faktor 2 verschieden sind, damit der Istwert dominant bleibt.

Am Ausgang Q des RS-Flip-Flops 50 steht dann ein L-Signal an ,wenn am Eingang R des RS-Flip-Flops 50 ein L-Signal und am Eingang S ein Null-Signal ansteht. Steht dagegen am Eingang R ein Null-Signal und am Eingang S ein L-Signal an, so tritt am Ausgang des RS-Flip-Flops 50 ein Null-Signal auf. Bei S = R = L ergibt sich an sich ein irregulärer Zustand, der jedoch wegen der unterschiedlichen Impulsbreitender Soll- und Ist-Impulse nicht auftreten kann. Die am Ausgang des RS-Flip-Flops 50 erscheinenden lmpulse haben somit eine Impulsbreite, die der zeitlichen Abweichung zwischen einem Soll-Sekunden-Impuls und einem Ist-Sekunden-Impuls entspricht. Die Zeitabweichung erscheint auf diese Weise in pulsbreitenmodulierter Form.

Die pulsbreitenmodulierte Zeitabweichung korrigiert nun die Amplituden der Sinussignale, mit der die Arbeitswicklung 87 des Uhrenmotors beaufschlagt wird. Diese Beaufschlagung erfolgt jedoch nicht ohne vorherige Modifikation durch ein NAND-Gatter 58, das an seinem zweiten Eingang mit Signalen aus dem dritten Frequenzteiler 59 versorgt wird, der aus sechs Flip-Flops 60 - 65 besteht.

Dieser dritte Frequenzteiler 59 ist mit seinem Eingang an den 512 Hz-Ausgang des ersten Frequenzteilers 6 angeschlossen. Der Ausgang des dritten Frequenzteilers 59 liegt - wie bereits erwähnt - an dem NAND-Gatter 58. Mit Hilfe der sechs Flip-Flops 60 - 65 kann der dritte Frequenzteiler 59 die Frequenz von 512 Hz auf 8 Hz herunterteilen. Eine Besonderheit des dritten Frequenzteilers 59 besteht nun darin, dass er über eine Leitung 67 gesetzt werden kann. Da die Flip-Flops 60 - 65 die Setzeingänge R, S, R, S, R, R haben, bedeutet dies, dass die Binärzahl LOLO mit den Flip-Flops 63, 62, 61, 60 darstellbar ist, die der Dezimalzahl 10 entspricht. Um diese Zahl zu setzen, genügt ein Impuls auf der Leitung 67. Durch nachfolgendes Takten des dritten Frequenzteilers 59 kann die eingestellte Binärzahl heruntergezählt werden. Welche Funktion der Frequenzteiler 59 hierdurch ausübt, wird weiter unten noch näher erläutert. Zuvor soll jedoch noch beschrieben werden, wie die Ist-Impulse im einzelnen abgeleitet werden.

Ausgangselement für die Aufnahme der Ist-Zeit ist die Steuerwicklung 68 des elektronisch gesteuerten Motors, die von dem kontinuierlich rotierenden Motor so beaufschlagt wird, dass in ihr eine Spannung entsteht, welche ein Mass für die Umdrehungsgeschwindigkeit des Motors ist. Diese in der Steuerwicklung 68 induzierte Spannung wird sodann weiterverarbeitet und aufbereitet.

Parallel zur Steuerwicklung 68 ist ein Kondensator 69 vorgesehen, dessen Aufgabe darin besteht, eventuelle Störspannungsspitzen kurzzuschliessen.

In Reihe zu der aus der Steuerwicklung 68 und dem Kondensator 69 bestehenden Parallelschaltung ist eine Mittenanzapfung eines die Widerstände 70, 71 aufweisenden Spannungsteilers angeschlossen, wobei dieser seinerseits an einer Batterie 72 liegt. Durch diese Massnahme wird erreicht, dass das an der Steuerwicklung 68 auftretende Wechselspannungspotential um einen Gleichstromanteil angehoben wird, so dass der erste Inverter 73, der zugleich ein Eingangsschwellenwertschalter ist, in den richtigen Zeitpunkten des Wechselspannungs-Ist-Signals durchschaltet und somit ein dem Wechselspannungs-Ist-Signal exakt zugeordnetes RechteckSignal erzeugt.

Vor dem Ausgang des Inverters 73 führt eine Verbindung auf die R-Eingänge zweier Flip-Flops 74, 75 sowie auf den Eingang eines zweiten Inverters 76, dessen Ausgang mit dem D-Eingang des Flip-Flops 74 verbunden ist. Die C-Eingänge der Flip-Flops 74, 75 sind über einen dritten Inverter 77 mit dem Ausgang des Flip-Flops 21 des zweiten Frequenzteilers 6 verbunden. Mit der Gesamtheit der Elemente 74, 75, 76, 77 wird das digitale Filter 92 aufgebaut, welches die Frequenzen oberhalb der Frequenz 256 Hz ausfiltert. Die Filterfrequenz könnte statt 256 Hz auch eine andere Frequenz sein. wichtig ist nur, dass die normalerweise an der Steuerwicklung 68 anstehende 16 Hz-Frequenz durchgelassen wird.

Nachdem das digitalisierte und digital gefilterte Ist-Signal das Digitalfilter 92 durchlaufen hat, gelangt es auf einen Impulsformer 90, der aus dem relativ breiten 16 Hz-Signal eine Nadelimpulsfolge herstellt. Dieser Impulsformer 90 besteht aus zwei Flip-Flops 78, 79 einem NICHT-ODER-Gatter 80 und einem Inverter 81, wobei der Inverter 81 aus dem Frequenzteiler 6 mit einem 2048 Hz Signal gespeist wird.

Am Ausgang des NOR-Gatters 80 stehen somit 16 Hz-Impulse an, die eine Basisbreite von aufweisen. Diese 16 Hz-Nadel-Impulse steuern nun einen weiteren Inverter 82 und einen Motorimpulsformer mit vier Flip-Flops 83, 84, 85, 86 an, welche am Ausgang ein 1 Hz-Ist-Signal liefert. Dieses Ist-signal wird, wie bereits erwähnt, auf den Impulsformer 53 sowie auf das NAND-Gatter 43 gegeben. Das NAND-Gatter 43 kann allerdings auch ebensogut ein 1 Hz-Signal aus dem Flip-Flop 29 erhalten.

Es soll nun noch einmal das Ausgangssignal des Gatters 80 betrachtet werden, das dem dritten Frequenzteiler 59 über die Leitung 67 zugeführt wird. Dieses Signal ist so aufbereitet, dass es exakt im Nulldurchgang eines Sinussignals an der Steuerwicklung 68 einsetzt.

Bei diesem Nulldurchgang werden somit die Flip-Flops 60 - 65 auf eine Dualzahl gesetzt, z.B. eine Dualzahl, die der Dezimalzahl 10 entspricht. Nun wird der Eingang des Teilers 59 mit 512 Hz-Impulsen beaufschlagt, bis derTeiler den Dezimal-Zählerstand 32 hat, d.h., bis am Ausgang des Teilers 59 ein H-Signal ansteht. Hierdurch wird erreicht, dass der Teiler 59 gewissermassen als Zeitglied wirkt, das den Zeitpunkt bestimmt, zu dem das dem elektronisch gesteuerten Motor zugeführte elektrische Signal mit einem Korrekturimpuls beaufschlagt wird. Das Korrektursignal wird also, nachdem der Startpunkt durch das vom Gatter 80 kommende Signal klar definiert wurde, nach einer exakt vorbestimmten Zeit am Gatter 58 freigegeben.

Somit werden den wechselstromförmigen An- triebsimpulsenderArbeitswicklung 87 über einen als Ausgangsverstärker dienenden Feldeffekttransistor 88 und einen Widerstand 89 Korrektursignale zugeführt. Diese Korrektursignale erhöhen die Amplitude des elektrischen Antriebssignals, das an der Arbeitswicklung 87 ansteht, um einen Betrag, welche der Frequenzabweichung der Uhr entspricht. Die erhöhung der Amplitude kann dabei von Halbwelle zu Halbwelle des an der Arbeitswicklung 87 anstehenden wechselstromförmigen Signals variieren, wobei die Variation von der ermittelten Regelabweichung zwischen Soll- und Istwert abhängt.

Der Widerstand 89 hat lediglich die Aufgabe, die der Arbeitswicklung 87 zugeführten Korrekturimpulse abzuschwächen, und zwar in Abhängigkeit von der benötigten Antriebsenergie. Werden mit dem Uhrenmotor beispielsweise relativ schwere Uhrzeiger bewegt, so kann der Widerstand 76 sehr klein gewählt werden damit die Arbeitswicklung 87 mit viel Energie beaufschlagt wird.

Die Funktion des eingangs erwähnten digitalen Filters mit nachfolgendem Impulsformer sei nachstehend nochmals gesondert beschrieben:
Der Tiefpass besteht aus den beiden D-Flip-Flops 74, 75 und den beiden Invertern 73, 76. Am Eingang liegt eine sinusförmige Steuerspannung des Motors von ca. 16 Hz an. Der Inverter 73 digitalisiert diese Steuerspannung in eine Rechteckspannung. Ist der Eingang H, wird der Ausgang des zweiten Inverters 76 ebenfalls H. Schaltet das Vergleichssignal am Clock-Eingang des D-Flip-Flops 74 nach H wird der Ausgang Q/74 auch H. Am Clock-Eingang des D-Flip-Flops 75 liegt L an bis entsprechend den 256 Hz 2 T = 1,95 msec C/75 H wird. Wird C/75 H und 2 D/75 ist noch H, wird der Ausgang des Filters Q/75 H. Das Eingangssignal ist somit weitergeschaltet, da es < 256 Hz ist.

Nimmt man an, dass ein Störimpuls am Eingang anliegt, also der Impuls eine Impulsbreite kleiner als 1,98 msec hat, wird D/74 H.

Die Vergleichsfrequenz, z.B. 256 Hz, schaltet mit seiner positiven Flanke an C/74 Q von 74 nach H. 75, schaltet aber noch nicht weiter, da der dritte Inverter 77 an C/75 L anliegt.

Steht der Störimpuls kürzer als 1,95 msec am Eingang, wird der Ausgang des ersten Inverters 74 H.

Die D-Flip-Flops 74 und 75 werden zurückgesetzt bevor das Signal am D- und C-Eingang des D-Flip-Flops 75 weitergeschaltet werden kann.

Die nachgeschaltete Impulsformerstufe 90 sorgt nun dafür, dass bei einer Veränderung am Eingang von H nach L am Ausgang der Impulsformerstufe 90 ein Nadelimpuls erzeugt wird, welcher unabhängig von der Impulsbreite des Eingangssignals ist und z.B. eine Impulsbreite von ca. 0,25 msec hat. Die zur Impulsformung notwendige Vergleichsfrequenz wird dabei aus dem ersten Frequenzteiler 6 entnommen.

## Patentansprüche

1. Zeithaltendes Gerät, insbesondere quarzgesteuerte Uhr, mit einem Oszillator (1), elektronischen Frequenzteilern (6, 7) und einem elektronisch gesteuerten Motor (SM) mit einer Arbeitswicklung (87) zum Antriebeines Anzeigesystems und einer Steuerwicklung (68), die der Motzordrehzahl proportionale Impulse an den Setz-Eingang einer bistabilen Kippstufe (50) abgibt, an deren Rücksetz-Eingang die von einem ersten Frequenzteiler (6) herabgeteilten und der Frequenz der Motorimpulse entsprechenden Impulse des Oszillators (1) gelegt sind, wobei nur eine Drehzahl des elektronisch gesteuerten Motors oberhalb der Nenndrehzahl steuerbar ist und die bistabile Kippstufe (50) ausgangsseitig mit einem Eingang eines Gatters (58) verbunden ist, dessen anderer Eingang an den Ausgang eines dem ersten Frequenzteiler nachgeschalteten dritten Frequenzteiler (59) angeschlossen ist und dessen Ausgang über einen Ausgangsverstärker (88) die Arbeitswicklung (87) des Motors ansteuert, dadurch gekennzeichnet, dass ein als Eingangsschwellenwertschalter dienender erster Inverter (73) an die Steuerwicklung (68) des elektronisch gesteuerten Motors angeschlossen ist, der aus dem von der Steuerwicklung (68) des elektronisch gesteuerten Motors abgegebenen Wechselspannungssignal ein Rechtecksignal erzeugt und dass dem ersten Inverter (73) ein digitales Filter (92) mit nachfolgendem Impulsformer (90) zur Erzeugung eines schmalen Impulses aus der abfallenden Flanke des Rechtecksignals vorgesehen ist, das Störimpulse einstellbarer Impulsbreite nicht weiterschaltet und dessen Triggerfrequenz von dem dem Oszillator (1) nachgeschalteten ersten Frequenzteiler (6) abgegriffen wird.

2. Zeithaltendes Gerät nach Anspruch 1, dadurch gekennzeichnet, dass das digitale Filter (92) einen dem ersten Inverter (73) nachgeschalteten zweiten Inverter (76) sowie zwei D-Flip-Flops (74, 75) und einen dritten Inverter (77) enthält, wobei die Rücksetz-Eingänge (R) der D-Flip-Flops (74, 75) an den Ausgang des ersten Inverters (73) und die Takt-Eingänge (C) der D-Flip-Flops (74, 75) an einen Ausgang der dem ersten Frequenzteiler (6) nachgeschalteten dritten Frequenzteiler (21 - 29) unmittelbar bzw. über den dritten Inverter (77) angeschlossen sind und wobei der D-Eingang des ersten D-Flip-Flops (74) mit dem Ausgang des zweiten Inverters (76) und der D-Eingang des zweiten D-Flip-Flops (75) mit dem invertierenden Ausgang (Q) des ersten D-Flip-Flops (74) verbunden ist.

3. Zeithaltendes Gerät nach den Ansprüchen 1 oder 2, dadurch gekennzeichnet, dass der Impulsformer (90) aus einem monostabilen Multivibrator besteht, der über eine Motorimpuls-Teilerkette (91) und einen ersten Impulsformer (53) den Setz-Eingang (S) der als RS-Flip-Flop geschalteten bistabilen Kippstufe (50) ansteuert, deren RücksetzEinrichtung (R) über einen zweiten Impulsformer (49) von dem ersten Frequenzteiler (6) bzw. dem dem ersten Frequenzteiler (6) nachgeschalteten dritten Frequenzteiler (21 - 29) angesteuert wird.

## Revendications

1. Garde-temps, et notamment montre commandée par quartz, comportant un oscillateur (1) , des diviseurs de fréquence électroniques (6, 7) et un moteur SM commandé électroniquement et comprenant un enroulement de travail (87) pour l'entraînement d'un système indicateur et un enroulement de commande (68) qui délivre des impulsions, proportionnelles à la vitesse de rotation du moteur, à l'entrée de remise à 1 d'une bascule bistable (50), à l'entrée de remise à 0 de laquelle sont appliquées les impulsions de l'oscillateur correspondant à la fréquence des impulsions moteur et divisées par un premier diviseur de fréquence (6), une seule vitesse de rotation du moteur à commande électronique supérieure à la vitesse nominale pouvant être commandée, et la sortie de la bascule bistable (50) étant reliée à une entrée d'un opérateur (58), dont la seconde entrée est reliée à la sortie d'un troisième diviseur de fréquence (59) monté en aval du premier diviseur de fréquence et dont la sortie attaque l'enroulement de travail (87) du moteur par l'intermédiaire d'un amplificateur de sortie (88), ledit garde-temps étant caractérisé en ce qu'un premier inverseur (73) servant d'interrupteur d'entrée à seuil est relié à l'enroulement de commande (68) du moteur à commande électronique et produit un signal rectangulaire à partir du signal en tension alternative délivré par l'enrolument de commande (68) dudit moteur; et le premier inverseur (73) est relié à un filtre numérique (92) avec un conformateur d'impulsions (90) en aval pour la production, à partir du flanc décroissant du signal rectangulaire, d'une impulsion étroite qui ne transmet pas des impulsions parasites de durée ajustable et dont la fréquence de déclenchement est prélevée sur le premier diviseur de fréquence (6) monté en aval de l'oscillateur (1).

2. Garde-temps selon là revendication 1, caractérisé en ce que le filtre numérique (92) comporte un second inverseur (76), monté en aval du premier inverseur (73), deux bascules D (74, 75) et un troisième inverseur (77), les entrées de remise à 0 (R) des bascules D (74, 75) étant reliées à la sortie du premier inverseur (73) et les entrées d'horloge (C) des bascules D (74, 75) à une sortie du troisième diviseur de fréquence (21, 29) monté en aval du premier diviseur de fréquence (6), directement ou par l'intermédiaire du troisième inverseur (77), et l'entrée D de la première bascule D (74) étant reliée à la sortie du second inverseur (76) et l'entrée D de la seconde bascule D (75) à la sortie inverseuse (Q) de la première bascule D (74).

3. Garde-temps selon une des revendications 1 ou 2, caractérisé en ce que le conformateur d'impulsions (90) est constitué par un multivibrateur mono- stable qui, par l'intermédiaire d'une chaîne de division des impulsions moteur (91) et d'un premier conformateur d'impulsions (53), attaque l'entrée de remise à 1 (S) de la bascule bistable (50) connectée en bascule RS et dont l'entrée de remise à 0 (R) est attaquée par l'intermédiaire d'un second conformateur d'impulsions (49), par le premier diviseur de fréquence (6) ou par le troisième diviseur de fréquence (21-29) monté en aval du premier diviseur de fréquence (6).

## Claims

1. Time keeper, particularly a quartz-controlled clock, with an oscillator (1), electronic frequency dividers (6, 7) and an electronically controlled motor (SM) with a working winding (87) for driving a display system and a control winding (68), which supplies pulses proportional to the motor speed to the setting input of a bistable flip-flop (50) and to whose resetting input are applied the pulses of oscillator (1) corresponding to the frequency of the motor pulses and divided down by a first frequency divider (6), only one speed of the electronically controlled motor being controllable above the rated speed and at the output side the bistable flip-flop (50) is connected to an input of a gate (58), whose other input is connected to the output of a third frequency divider (59) connected in series with the first frequency divider and whose output controls the working winding (87) of the motor across an output amplifier (88), characterized in that a first inverter (73) serving as an input threshold value switch is connected to the control winding (68) of the electronically controlled motor, which produces a square-wave signal from the alternating current signal supplied by the control winding (68) of the electronically controlled motor and that the first inverter (73) is provided with a digital filter (92) with a following pulse shaper (90) for producing a narrow pulse from the falling side of the square-wave signal, said filter not transferring interference pulses of adjustable pulse width and whose trigger frequency is tapped from the first frequency divider (6) connected in series with oscillator (1).

2. Time keeper according to claim 1, characterized in that the digital filter (92) contains a second inverter (76) connected in series with the first inverter (73) and two D flip-flops (74, 75) and a third inverter (77), the resetting inputs (R) of the D flip-flops (74, 75) being connected to the output of the first inverter (73) and the timing input (C) of the D flip-flops (74, 75) to an output of the third frequency divider (21 - 29) connected in series with the first frequency divider (6) in either a direct manner or via the third inverter (77), whilst the D input of the first D flip-flop (74) is connected to the output of the second inverter (76) and the D input of the second D flip-flop (75) is connected to the inverting output (Q) of the first D flip-flop (74).

3. Time keeper according to claims 1 or 2, characterized in that the pulse shaper (90) comprises a monostable multivibrator which, across a motor pulse divider chain (91) and a first pulse shaper (53), controls the setting input (S) of the bistabileflip-flop (50) connected as a RS flip-flop, whose resetting device (R) is controlled across the second pulse shaper (49) by the first frequency divider (6) or the third frequency divider (21 - 29) connected in series with the first frequency divider (6).
